# EUROPÄISCHE PATENTSCHRIFT

(11) **EP 0 332 187 B1**
(45) Veröffentlichungstag und Bekanntmachung des Hinweises auf die Patenterteilung: **19.11.1992**
(21) Anmeldenummer: 89104186.5
(22) Anmeldetag: 09.03.1989
(51) Int. Cl.: B30B 11/22

(54) **Presszange insbesondere für Brikettierpressen**
Press tongs, in particular for briquetting machines
Tenailles à presser, notamment pour presses à briquettes

(30) Priorität: 09.03.1988 DE 3807609
(43) Veröffentlichungstag der Anmeldung: 13.09.1989
(73) Patentinhaber: ADELMANN Aktiengesellschaft, D-97753 Karlstadt (DE)
(72) Erfinder: Adelmann, Waldemar, D-8782 Karlstadt (DE)
(74) Vertreter: Pöhner, Wilfried Anton, Dr.

(56) Entgegenhaltungen:
- DE-A- 3 306 270
- DE-B- 1 017 064
- DE-C- 537 885
- US-A- 4 003 304

## Beschreibung

Die Erfindung betrifft eine Preßzange insbesondere für Brikettierpressen mit mindestens zwei Backen, die den Durchlaßquerschnitt für das Preßgut bilden, von denen wenigstens eine zum Verändern des Durchlaßquerschnitts im wesentlichen radial verstellbar ist und die mit einem Stellglied in Verbindung steht, das in etwa mittig angreift sowie der Backen um den Angriffspunkt des Stellgliedes pendelnd befestigt ist.

Preßzangen sind allgemein bekannt und werden bei der Verdichtung und Brikettierung einer Vielzahl von Stoffen, insbesondere Abfallstoffe, wie beispielsweise Staub und Spänen aus Holz und Kunststoff,
Stroh, Papier, Textilien, Pflanzenabfälle usw. eingesetzt. Hierzu wird als Material einer als Kolbenstrangpresse arbeitenden Brikettierpresse zugeführt, das Pressgut zunächst verdichtet, in Form eines Stranges ausgeschoben und der Preßzange zugeführt.
Dann erfolgt eine weitere Verdichtung dadurch, daß der Bewegung des strangförmigen Preßgutes ein Widerstand entgegengesetzt wird, wobei die Eigenschaften des fertigen Briketts durch entsprechende Einstellung der Preßzange beeinflußt und bestimmt wird.

Eine Vorrichtung gattungsgemäßer Art ist aus der DE-C 537 885 bekannt, bei der ein Backen relativ zur Preßzange bewegbar angeordnet ist, wobei der Backen permanent gegen die Preßzange angedrückt wird. Eine Veränderung des Durchlaßquerschnittes während des Betriebes erfolgt demnach nicht.

Um trotz Schwankungen in der Zusammensetzung, Verdichtbarkeit und den Gleiteigenschaften des Preßgutes ein homogenes Endprodukt zu erreichen, ist wenigstens eine Backe der Preßzange bewegbar gelagert, um den Durchlaßquerschnitt veränderbar zu gestalten. Hierzu ist diese Backe um eine im Bezug auf den Durchlaß segmentartig verlaufende Schwenkachse befestigt und über ein dahinter angreifendes Stellglied mehr oder weniger nach unten gepreßt. Bei Erhöhung des Drucks des Preßgutes wird der durch die Backen gebildete Durchlaßquerschnitt vergrößert. Umgekehrt wird bei Druckabnahme der Querschnitt verkleinert, so daß man über die Querschnittsveränderung einen Druckausgleich und als Resultat davon eine gleichmäßige Verdichtung des Preßstranges erhält. Bei derartigen Konstruktionen wird im Eingangsbereich der Preßzange das ankommende Preßgut im Bereich der Schwenkachse durch einen vergleichsweise engen Querschnitt gezwungen, was in diesem Bereich einen sehr hohen Verschleiß der Preßzange zur Folge hat. Insbesondere bei hochverdichtetem Preßgut, d.h. bei ausgangsseitig sich öffnender Zange wird der Einlaßquerschnitt durch die äußeren, dann nach innen zu sich bewegenden Berandungen der Backe zusätzlich noch verengt. Bedingt durch diese Verengung steigt der Preßdruck an, was zur völligen Blockade und zum Ausschalten des Antriebsmotors führen kann. Ähnliches gilt auch bei erneutem Einschalten der Brikettierpresse, da das als erstes die Preßzange erreichende, in den Preßwerkzeugen abgekühlte Preßgut dann besonders verfestigt ist, häufig zu Anlaufschwierigkeiten und Schäden an der Maschine führt.

Aus diesen Gründen hat sich die Erfindung die Verbesserung derartiger Preßzangen dahingehend zur Aufgabe gemacht, daß trotz unterschiedlicher Materialien und inhomogenen Preßgutes die gleiche Dichte des fertigen Briketts erzielt werden kann.

Gelöst wird diese Aufgabe erfindungsgemäß dadurch, daß daß am Backen einlaßseitig eine im Öffnungssinn wirkende Kraft angreift und das Stellglied bei sich erhöhendem Durchflußwiderstand den Durchlaßquerschnitt vergrößert.

Der Backen erfährt durch das Stellglied eine im wesentlichen in radialer Richtung auf das Zentrum des Durchlaßquerschnitts zu wirkende Kraft, durch die letztlich die Verdichtung des beaufschlagten Preßgutes erfolgt. Die Verbindung zwischen Backen und Stellglied ist schwenkbar ausgebildet, so daß eine Pendelbewegung möglich wird. Sie gestattet die Anpassung an über die gesamte Länge der Preßzange sich ändernde Durchlaßquerschnitte. Befinden sich innerhalb der Preßzange Bereiche höherer Materialdichte, kann allein aufgrund der Pendelbewegung während des Durchlaufens der Preßzange eine Ausgleichsbewegung im Sinne eines in diesem Bereich größeren Querschnittes erfolgen. Das Ergebnis ist ein Brikett homogener Dichte, jedoch mit geringfügigen Änderungen des Durchmessers. Dabei ist eine Backe in radialer Richtung verstellbar, in axialer Richtung hingegen festgehalten. Eine mögliche Reali sierung ist die Anbringung eines in den raumfesten Backen eingreifenden Bolzens. Eine Mitführung in Be wegungsrichtung des Preßgutes ist dann mit Sicherheit ausgeschlossen.

Einlaßseitig wirkt eine den Backen öffnende Kraft. Während des Betriebes herrscht ein Gleichgewicht zwischen dem durch das Stellglied auf den Backen ausgeübte Kraft und andererseits der Summe der aus dem beaufschlagten Preßgut erzeugten und der einlaßseitigen Gegenkräfte.

Bei geringer Kraftausübung mit Hilfe des Stellgliedes ist der Backen einlaßseitig weit geöffnet. Dies hat den entscheidenden Vorteil, daß bei erneutem Einschalten das gerade zu Beginn des Preßstranges befindliche Preßgut besonders problemlos in die Preßzange gelangen kann. Die besondere Bedeutung besteht darin zu vermeiden, daß das mit Einschalten anfänglich die Preßzange erreichende Preßgut in besonderer Weise hart und verfestigt ist, sich leicht einlaßseitig in der Preßzange verklemmt und die Maschine zum Stillstand bringt oder in besonders häufiger Weise Verschleißschäden am Preßzangen-Oberteil bedingt.

Die Steuerung des Stellgliedes ist so ausgelegt,daß sie den Durchlaßquerschnitt bei sich erhöhendem Durchflußwiderstand vergrößert. Umgekehrt soll bei geringerem Durchflußwiderstand eine Verkleinerung des Durchflußquerschnittes eintreten. Das Stellglied wird entsprechend dem Durchflußwiderstand und damit lastabhängig gesteuert. Bei hoher Dichte des Preßgutes vergrößert sich der Durchflußwiderstand.
Die durch die Erfindung erreichbaren Vorteile bestehen in der Möglichkeit der Anpassung an unterschiedliche Preßgutdichten und der Homogenisierung des Brikettes über die Änderung des Strangdurchmessers. Gegenüber herkömmlichen Maschinen wird der Regelbereich wesentlich vergrößert sowie die Einsatzmöglichkeiten im Hinblick auf die verschiedenen Materialien erweitert. Vor allem wird durch das einlaßseitige Öffnen im Einschaltmoment ein Überlasten, Abwürgen oder Beschädigen der Maschine weitgehendst vermieden, der Verschleiß wird erheblich reduziert, was die Lebensdauer entsprechend verlängert.

Bevorzugt ist, den Durchflußwiderstand mittelbar dadurch zu erfassen, daß die Leistungsaufnahme des Antriebsmotors erfaßt und zur Steuerung des Stellgliedes benutzt wird. Hierbei macht man sich zunutze, daß eine Vergrößerung des Durchflußwiderstandes eine Erhöhung der Leistungsaufnahme des Antriebsmotors bewirkt, bzw. sich in einer höheren Belastung bemerkbar macht. Die unmittelbare Erfassung des Durchflußwiderstandes ist dann nicht erforderlich.

In einer vorteilhaften Ausgestaltung ist die Bewegung des Backens nach außen über einen Anschlag begrenzt. Für den Fall, daß sich der Anschlag einlaßseitig befindet, wird sie durch die dort im Öffnungssinne wirkende Kraft anschlagmäßig begrenzt.

Mit Erreichen des Anschlages ergeben sich in kinematischer Hinsicht etwa die gleichen, bei den bisher bekannten Preßzangen bereits vorliegende Verhältnisse.

Aufgrund der Pendelbewegungen des Backens und der unter Einwirkung des Stellgliedes radialen Verschiebung ist die Rundung der Kontaktfläche des Anschlages von Vorteil, weil dann eine großflächige Anlage und ein entsprechender Kraftfluß möglich wird. Bevorzugt ist, den Krümmungsmittelpunkt der Rundung der Kontaktfläche mit der Drehachse des Backens bei eingangsseitig maximaler Öffnung zusammenfallen zu lassen.

Als Stellglied können Hydraulik- oder Pneumatikzylinder oder Gewindespindeln oder Federn Verwendung finden, die im letzteren Fall zur Änderung der ausgeübten Kraft axial verschiebbar sein müssen. Ähnliches gilt für die Realisierung der einlaßseitigen Kraft, wobei die Verwendung von Federn jedoch besonders bevorzugt ist.

Schließlich wird noch zur weiteren Verminderung des Veschleißes und zur Erhöhung der Lebensdauer vorgeschlagen, die Backen zumindest einlaßseitig mit Verschließschalen und/oder -leisten auszurüsten oder mit Keramikmaterial bzw. Hartmetall auszukleiden. Die Verschleißleisten bieten den Vorteil, daß sie herausgenommen, gedreht und erneut eingesetzt werden können, so daß bis zum erforderlichen Austausch eine vierfache Lebensdauer erreichbar wird. Keramikmaterial ist bekanntermaßen verschleißfest und eignet sich in besonderer Weise für Bearbeitungsverfahren, die hohe Anforderungen an die Verschleißfestigkeit der Werkzeuge stellen.

Weitere Einzelheiten, Merkmale und Vorteile der Erfindung lassen sich dem nachfolgenden Beschreibungsteil entnehmen, in dem anhand der Zeichnung ein Ausführungsbeispiel der Erfindung näher erläutert wird. Es zeigen in prinzipienhafter Darstellung:
- Figur 1: eine erfindungsgemäße Preßzange in Seitenansicht
- Figur 2: die Preßzange gemäß Figur 1 in Vorderansicht.

Sie besteht in ihrem prinzipiellen Aufbau aus einer unteren, raumfesten Backe 1 und einer oberen, hiergegen relativ bewegbaren Backe 2. Die Preßzange in ihrer Gesamtheit wird im wesentlichen durch diese beiden Backen 1,2 gebildet, die in ihrem Abstand den vom Preßgut zu durchlaufenden Durchlaßquerschnitt definieren.

In der Mitte über der oberen Backe 2 befindet sich ein Zylinder 3, der über einen Bolzen 4 im wesentlichen in radialer Richtung eine Kraft überträgt. Sie verschiebt die obere Backe 2 in radialer Richtung und ändert hierdurch den Durchlaßquerschnitt. Neben der Kraftübertragung besteht die Funktion des Bolzens 4 darin, eine Pendelbewegung der oberen Backe 2 zuzulassen, um hierdurch lokale Dichteschwankungen des Preßgutes ausgleichen zu können. Um trotz radialer Bewegung eine Verschiebung in Förderrichtung zu unterbinden, ist an der oberen Backe 2 ein Preßzangenbolzen 5 befestigt, der in einen entsprechend vertikal verlaufenden Schlitz 6 in der unteren Backe 1 eingreift und verschieblich ist.

Die vertikale Beweglichkeit ist auch deshalb erforderlich, da die auf der unteren Backe 1 sich abstützenden Federn 7 an der oberen Backe 2 bzw. dem Preßzangenbolzen 5 anliegen und im Öffnungssinne wirken. Die Federn 7 stellen sicher, daß die Preßzange eingangsseitig zur besseren Aufnahme des in Pfeilrichtung geförderten Preßgutes stets geöffnet ist. Die durch die Federn 7 radial nach außen erfolgende Verschiebung wird in ihrer Amplitude durch einen verstellbaren Anschlag 8 begrenzt. Zur Erreichung einer großflächigen Kraftübertragung in den unterschiedlichen Betriebsstellungen des oberen Backens 2 ist die Kontaktfläche 9 gerundet und zwar vorzugsweise in Form eines Kreisbogens, dessen Mittelpunkt mit der Achse der Drehung des Backens 2 um den Preßzangenbolzen 5 zusammenfällt.

Zur Verhinderung frühzeitigen Verschleißes und zur Erhöhung der Lebensdauer sind die besonders gefährdeten einlaßseitigen Berandungen des Durchlaßquerschnittes mit Verschließschalen 10 und Verschleißleisten 11 ausgestattet.

Im Ergebnis erhält man eine Preßzange, die die Herstellung von Briketts homogener Dichte auch bei unterschiedlichen Materialien und inhomogenen Preßgutes bei gleichzeitig höherer Lebensdauer erlaubt.

## Patentansprüche

1. Preßzange, insbesondere für Brikettierpressen, mit mindestens zwei Backen (1, 2), die den Durchlaßquerschnitt für das Preßgut bilden, von denen wenigstens eine (2) zum Verändern des Durchlaßquerschnitts im wesentlichen radial verstellbar ist und die mit einem Stellglied in Verbindung steht, das in etwa mittig angreift, sowie der Backen (2) um den Angriffspunkt des Stellgliedes pendelnd befestigt ist, **dadurch gekennzeichnet,** daß am Backen (2) einlaßseitig eine im Öffnungssinn wirkende Kraft angreift und das Stellglied bei sich erhöhendem Durchflußwiderstand den Durchlaßquerschnitt vergrößert.

2. Zange nach Anspruch 1, **dadurch gekennzeichnet,** daß das Stellglied über die Antriebsmotorleistung gesteuert wird.

3. Zange nach einem der Ansprüche 1 oder 2, **dadurch gekennzeichnet,** daß der Backen (2) eine die Bewegung nach außen begrenzenden Anschlag (8) aufweist, der sich bevorzugt einlaßseitig befindet.

4. Zange nach Anspruch 3, **dadurch gerkennzeichnet,** daß die Kontaktfläche (9) zwischen Backen (2) und Anschlag (8) gerundet ist.

5. Preßzange nach einem der Ansprüche 1 bis 4 , **dadurch gekennzeichnet,** daß das Stellglied ein Hydraulik- oder Pneumatikzylinder oder eine Gewindespindel oder eine Feder ist.

6. Zange nach einem der Ansprüche 1 bis 5, **dadurch gekennzeichnet,** daß die einlaßseitige Kraft eine Feder (7) erzeugt.

7. Zange nach einem der Ansprüche 1 bis 6, **dadurch geklennzeichnet,** daß an die Backen (1, 2) mit Verschleißschalen (10) versehen und/oder in der Übergangszone beider Backen (1, 2) Verschleißleisten (11) angeordnet sind.

8. Zange nach einem der Ansprüche 1 bis 7, **dadurch gekennzeichnet,** daß der Backen (1, 2) zumindest einlaßseitig mit Keramikmaterial oder Hartmetall ausgekleidet ist.

## Claims

1. Pressing tongs, especially for briquetting presses, having a least two jaws (1, 2) that form the opening for material to be pressed, of which at least one (2) is essentially radially adjustable so as to change the opening and is connected to an actuator that engages more or less centrically, and the jaw (2) is affixed in a pendulum fashion about the point of application of the actuator, **wherein** on said jaw (2) on the admission side a force engages in the sense of opening and said actuator enlarges the opening as flow resistance increases.

2. Tongs according to claim 1 **wherein** said actuator is controlled by the drive motor performance.

3. Tongs according to one of claims 1 or 2 **wherein** said jaw (2) has a stopper (8) limiting movement outwards which is preferably disposed on the admission side.

4. Tongs according to claim 3 **wherein** said contact surface (9) is rounded between jaw (2) and stopper (8).

5. Pressing tongs according to one of claims 1 to 4 **wherein** said actuator is a hydraulic or pneumatic cylinder, or a threaded spindle, or a spring.

6. Tongs according to one of claims 1 to 5 **wherein** the force on the admission side is produced by said spring (7).

7. Tongs according to one of claims 1 to 6 wherein said jaws (1, 2) are provided with wearing shell plates (10) and/or in the transition zones of both jaws (1, 2) wearing strips (11) are disposed.

8. Tongs according to one of claims 1 to 7 **wherein** said jaw (1, 2) is lined at least on the admission side with ceramic material or hard metal.

## Revendications

1. Tenaille à presser, en particulier pour presses à briquettes, avec au moins deux mâchoires (1, 2), qui forment la section transversale de passage pour la matière à presser, dont au moins une (2) est réglable sensiblement radialement pour modifier la section transversale de passage et qui est soumise à un actionneur, qui est appliqué à peu près au milieu et est fixé à la mâchoire (2) de façon oscillante autour du point d'application de l'actionneur, **caractérisée en ce que** une force est appliquée qui agit à l'entrée de la mâchoire (2) dans le sens d'ouverture et que l'actionneur agrandit la section transversale du passage lorsque la résistance au débit augmente.

2. Tenaille selon revendication 1, **caractérisée en ce que** l'actionneur est contrôlé par la puissance du moteur d'entraînement.

3. Tenaille selon une des revendications 1 ou 2, **caractérisée en ce que** la mâchoire (2) comporte une butée (8) qui limite le mouvement vers l'extérieur et est située de préférence du côté de l'entrée.

4. Tenaille selon revendication 3, **caractérisée en ce que** la surface de contact (9) entre la mâchoire (2) et la butée (8) est arrondie.

5. Tenaille à presser selon l'une des revendications 1 à 4, **caractérisée en ce que** l'actionneur est un cylindre hydraulique ou pneumatique ou une vis ou un ressort.

6. Tenaille selon l'une des revendications 1 à 5, **caractérisée en ce que** la force à l'entrée est produite par un ressort (7).

7. Tenaille selon l'une des revendications 1 à 6, **caractérisée en ce que** les mâchoires (1, 2) sont équipées de coques d'usure (10) et/ou que dans la zone d'interface des deux mâchoires (1, 2) sont disposées des baguettes d'usure (11).

8. Tenaille selon l'une des revendications 1 à 7, **caractérisée en ce que** la mâchoire (1, 2) est revêtue, au moins du côté de l'entrée, de matériau céramique ou de métal dur.
